# EUROPÄISCHE PATENTSCHRIFT

(11) **EP 0 154 265 B1**
(45) Veröffentlichungstag und Bekanntmachung des Hinweises auf die Patenterteilung: **18.05.1988**
(21) Anmeldenummer: 85101940.6
(22) Anmeldetag: 22.02.1985
(51) Int. Cl.: F26B 3/30, B05D 3/06

(54) **Vorrichtung zum Trocknen von beschichteten Werkstücken durch Infrarotstrahlung**
Apparatus for drying coated articles by infra-red radiation
Appareil pour le séchage par radiations infrarouges d'objets revêtus

(30) Priorität: 24.02.1984 DE 3406789
(43) Veröffentlichungstag der Anmeldung: 11.09.1985
(73) Patentinhaber: Berkmann, Adolf, D-7251 Weissach (DE)
(72) Erfinder: Berkmann, Adolf, D-7251 Weissach (DE); Veyhle, Walter, D-7140 Ludwigsburg/Ossweil (DE)
(74) Vertreter: Patentanwälte Zellentin & Partner

(56) Entgegenhaltungen:
- DE-A- 2 731 075
- DE-A- 3 016 437
- GB-A- 1 582 437

## Beschreibung

Die Erfindung betrifft eine Vorrichtung zum Trocknen von beschichteten, insbesondere pulverbeschichteten Werkstücken durch IR-Strahlung, wobei die Werkstücke in mehreren Zonen bei einer bestimmten Temperatur getrocknet werden und in den Zonen eine Luftströmung vorgesehen ist, mit einem Gehäuse, in dem in mehreren Zonen im Abstand von den Gehäusewänden verstellbare Infrarotstrahler und Reflektoren angeordnet sind, die einen Bestrahlungsraum einschließen, mit Ein- und Auslaßöffnungen sowie einem Transportmittel zum Transport der Werkstücke durch das Gehäuse und mit einer Ansaugvorrichtung, wobei zwischen einer Vorwärmzone und einer Nachheizzone eine Ruhezone ohne Infrarotstrahler angeordnet ist.

Eine derartige Vorrichtung ist aus der DE-A-3 016437 bekannt. Bei dieser Vorrichtung werden die Seitenwände mindestens teilweise durch Infrarotstrahler gebildet, die sich auch an der Deckenseite und auf der Bodenseite fortsetzen können, es sei denn, daß hier Reflektoren eingesetzt sind. Im Bereich des Bodens befinden sich in den Außenwänden Frischlufteinlässe und an der Decke ist ein Abzugsschacht vorgesehen. Am Boden befindet sich auch eine Öffnung, die über eine Leitung mit dem Abzugsschacht verbunden ist, so daß über Durchbrüche in der Bodenseite Umluftanteile durchtreten können. An der Decke befindet sich auch ein Sauggebläse, das ein entsprechendes Druckgefälle zwischen den Frischlufteinlässen bzw. den Durchbrüchen und dem Abzugsschacht erzeugt. Zur Herabsetzung von Strahlungsverlusten an den beim Einlauf und Auslauf angeordneten Strahlern können zwischen den Strahlern und den vorbeigeführten Objekten Reflektorflächen angeordnet sein, die einmal senkrecht zu den wärmeabstrahlenden Strahlerelementen der Strahler gerichtet sind und gleichzeitig auch senkrecht zur Durchlaufrichtung durch die Vorrichtung.

Bei dieser Anordnung der Strahler und der Reflektoren wird lediglich die Strahlung ausgenutzt, die direkt auf die vorbeitransportierten Objekte trifft. Die nicht die Objekte treffende Strahlung geht verloren. Durch eine derartige Strahleranordnung ist es auch nicht möglich, Gegenstände mit Hinterschnitten und von komplizierter Konfiguration zu trocknen, da durch die erzeugte direkte Strahlung die Hinterschnitte nicht erreicht werden und Vorsprünge leicht überhitzt werden.

Aus der DE-A-2 731 075 ist ein Durchlaufofen für Warenbahnen bekannt, die mit einem Pulver aus Kunststoff oder mit Paste bedruckt oder beschichtet sind, der oberhalb des Laufweges der Warenbahnen angeordnete Infrarotstrahler zum Sintern des Pulvers bzw. der Paste und eine Luftfördervorrichtung aufweist. Die Luftfördervorrichtung saugt aus dem Ofeninneren Luft an und bläst über ein Blasdüsen aufweisendes Blasluftleitungssystem durch mindestens eine Heizung beheizte Warmluft zum Trocknen der Paste aus, wobei die Infrarotstrahler auch zum Beheizen der Warmluft dienen. Den Infrarotstrahlern sind lageverstellbare Reflektoren zugeordnet, deren Lageverstellung so getroffen ist, daß sie in ersten Stellungen ein starkes Anstrahlen der Warenbahn durch die Infrarotstrahler ermöglichen und in der zweiten Stellung ein Anstrahlen der Warenbahn durch die Infrarotstrahler zumindestens im wesentlichen verhindern. In einem Falle dienen die Strahler zum Ansintern des Pulvers bzw. Austrocknen der Paste, im anderen Falle insbesondere zur Herstellung von Warmluft. Am ausgangsseitigen Ende des Durchlaufofens ist ein Gebläse angeordnet, das Luft aus dem Ofen in den Raum ansaugt und in einen in Längsrichtung des Ofens angeordneten Druckluftkanal fördert. Von dem Hauptluftkanal zweigen Seitenkanäle ab, durch die senkrecht auf die Warenbahn gerichtete Luftstrahlen ausgeblasen werden können. Der Ofeninnenraum ist dabei regeltechnisch in mehrere Längszonen unterteilt.

Der Erfindung liegt die Aufgabe zugrunde, eine Vorrichtung zum Trocknen von insbesondere pulverbeschichteten Werkstücken - auch von unregelmäßiger Gestalt und mit Hinterschnitten - durch IR-Strahlung dahingehend zu verbessern, daß im Vergleich zum Stand der Technik bei gleichem Energieeinsatz eine geringere Trocknungszeit oder bei gleicher Trockenzeit ein geringerer Aufwand an Energie benötigt wird, wobei trotzdem Werkstücke mit komplizierter Gestalt und Hinterschnitten qualitativ hochwertig getrocknet werden können.

Diese Aufgabe wird durch eine Vorrichtung mit den Merkmalen des Anspruchs 1 gelöst.

Durch die Luftführung werden einerseits die Reflektoren der Strahler gekühlt, andererseits werden die Werkstücke durch nahezu sie umhüllende Luftteilströme umschlossen, die zudem in die Ruhezone ohne Strahler abgeleitet werden, so daß eine gerichtete, einen Temperaturausgleich ermöglichende und somit Wärmestaus verhindernde Strömung erzielbar ist. Durch diese Strömung wird auch verhindert, daß eventuell sich lösende Staubpartikel einer Pulverbeschichtung in den Außenraum gelangen. Die Strömung dient auch dem Wärmeausgleich innerhalb der Werkstücke, insbesondere auch von denen mit komplizierter Gestalt und mit Hinterschnitten, so daß auch dadurch Überhitzungen an vorspringenden Stellen vermieden werden. Hierdurch trägt die Luftumwälzung auch zum Energiesparen bei. Durch die räumlich strukturierte und hochglänzende Wirkfläche der Reflektoren wird eine stark diffuse Infrarotstrahlen-Verteilung erreicht und der dadurch erzielte "Billiardeffekt" ermöglicht auch Hinterschnitte und Vertiefungen zu erreichen und Konzentrationen auf bestimmte vorspringende Teile zu verhindern. Sie trägt somit zur gleichmäßigen allseitigen Erwärmung bei und wirkt schon bevor die Werkstücke die eigentliche Bestrahlungszone erreichen, so daß die Werkstücke beim Annähern bzw. beim Verlassen der Zonen mit Strahlern noch erwärmt werden, so daß die eigentliche Behandlungsstrecke dadurch erweitert wird, wobei diese zusätzlichen Behandlungszonen durch die indirekten Strahlen schonende Temperaturübergänge bewirken. Hierdurch und durch die diffuse Verteilung können wesentlich mehr Strahlen am-Erwärmungsvorgang teilnehmen, so daß Verluste durch direkte Strahlungen, die am Werkstück vorbeigehen, praktisch ausgeschlossen werden, so daß sich Energie einsparen läßt.

Vorzugsweise Ausgestaltungen der Vorrichtung sind den abhängigen Ansprüchen zu entnehmen.

Nachstehend wird die Erfindung anhand eines Ausführungsbeispiels einer Vorrichtung unter Hinweis auf Varianten und unter Angabe weiterer Vorteile unter Bezug auf Zeichnungen näher erläutert. Es zeigt:
Fig. 1 in schematischer Darstellung einen Längsschnitt durch eine Vorrichtung gemäß der Erfindung,
Fig. 2 in schematischer Darstellung einen Schnitt durch die Vorrichtung gemäß Fig. 1 entlang der Linie II-II.

Als Ausführungsbeispiel wird eine Vorrichtung zum Ausgelieren von pulverbeschichteten Gußteilen erläutert.

Die Vorrichtung weist ein bekanntes, tunnelrohrförmiges Gehäuse 1 auf, das an den Stirnseiten eine Ein- bzw. Auslaßöffnung 2, 3 aufweist. Durch die Ein- und Auslaßöffnung 2, 3 und das Gehäuse 1 ist ein Transportmittel 4 geführt, mit dem mit einem Lack beschichtete Werkstücke 5 durch die Vorrichtung transportiert werden können.

Das Innere des Gehäuses 1 ist in Längserstreckung in drei miteinander verbundene Zonen 6, 7, 8, eine Vorwärm-, eine Ruhe- und eine Nachheizzone unterteilt. Die Länge der Zonen ist prinzipiell beliebig. Die Vorwärmzone 6 kann länger, da hier das Aufheizen der Werkstücke auf die Arbeitstemperatur erfolgt, oder auch gleich Lang wie die Nachheizzone 8 ausgeführt werden. Ein Verhältnis der Zonen 6, 7, 8 zueinander wäre z. B. 2 : 2 : 1, 2 : 1 : 1 oder 2 : 1 : 2 oder auch 1 : 1 : 1. Bei einem äußerst komplizierten Werkstück 5 mit vielen Hinterschnitten und Vertiefungen kann es auch notwendig sein, mehrere - gegebenenfalls dann kürzere - Ruhe- und Nachheizzonen 7, 8 vorzusehen. Diese können innerhalb des Gehäuses angeordnet sein (nicht dargestellt) oder in separaten, bedarfsweise an das Gehäuse 1 ankuppelbaren Gehäusen 1' (in Fig. 1 angedeutet) angeordnet werden. Diese Gehäuse 1' können auch verfahrbar gestaltet sein.

In der Vorwärmzone 6 und der Nachheizzone 8 sind den Arbeitsquerschnitt, der von den Abmessungen der jeweiligen Werkstücke 5 abhängt, einhüllende Reflektoren 9 angeordnet, die sich parallel zur Transportrichtung erstrecken. Die Reflektoren 9 sind mindestens in ihrem Abstand zum Werkstück 5, vorzugsweise aber auch winkelverstellbar angeordnet und bilden die Wände der eigentlichen Bestrahlungsräume. Mehrere Reflektoren 9 können zu Reflektorwänden 10, 10' verbunden und gemeinsam abstandsverstellbar sein. Grundsätzlich ist die Form der Reflektoreinhüllung und damit der Querschnitt der Bestrahlungsräume von der Form der Werkstücke 5 abhängig und soll sich deren Umhüllenden anpassen. Es sind rechtwinklige Anordnungen der Reflektorwände 10, 10' möglich. Wegen der besseren Anpassungsmöglichkeiten an verschiedene Werkstücke 5 und hinsichtlich der besseren diffusen Strahlenverteilung sind Anordnungen in Form eines Sechsecks wie im Ausführungsbeispiel, oder eines Dreiecks, Fünfecks usw. vorzuziehen.

Beim Ausführungsbeispiel sind die seitlichen Reflektorwände 10 parallel und die oberen und unteren Reflektorwände 10' um eine Achse 11 bewegbar angeordnet. Gegebenenfalls können die Wände 10 auch parallel verstellbar und zugleich verschwenkbar angeordnet sein, wodurch Anordnungen in Pyramidenform möglich sind. Die Reflektoren 9 sind mit einem - vorzugsweise einstellbaren - Seitenabstand voneinander, so daß zwischen ihnen Durchgangsspalte bestehen, zu den Reflektorwänden 10 verbunden, z. B. sind sie auf Trägern 12 verschieb- und lös-, arretier- und entfernbar angeordnet. Dadurch kann leicht der Seitenabstand und damit der Durchgangsspalt zwischen ihnen vergrößert oder verkleinert werden und gegebenenfalls können weitere Reflektoren an den Trägern 12 befestigt oder von ihnen abgenommen werden, um die durch die Reflektoren 9 umhüllten Bestrahlungsräume an verschiedene Abmessungen von Werkstücken 5 anpassen zu können.

Die Wirkseite der Reflektoren 9 ist auf die Werkstücke 5 gerichtet und besteht aus einer hochglänzenden Schicht, z. B. eloxiertem Aluminium und ist vorzugsweise räumlich strukturiert, z. B. durch Pyramiden mit regel- oder unregelmäßiger drei-, vier-, fünf-, sechseckiger usw. Basis. Die Reflektoren 9 haben die Aufgabe, die Strahlen von IR-Strahlern 13 diffus im Bestrahlungsraum zu verteilen, sie sollen sie auf keinen Fall fokussieren. Die Infrarotstrahler 13 sind in der Zentralachse einzelner oder aller Reflektoren 9 angeordnet. Zwichen der Innenwand 14 des Gehäuses 1, den Seitenwänden der Ruhezone 7 und den Rückseiten der Reflektoren 9 bestehen entsprechend der jeweiligen Stellung der Reflektorwände 10 Kanäle 15 unterschiedlichen Volumens. Die Wände der Kanäle 15 sind strömungsgünstig geformt, um eine gleichmäßige, möglichst wirbelfreie laminare Strömung in den Kanälen 15 zu gewährleisten. Die rechts- und linksseitigen Kanäle 15 sind im oberen Bereich durch das Transportmittel 4 umgebende Trennwände 16 voneinander getrennt. Im unteren Bereich münden sie in einen gemeinsamen Druckraum 17, der zu den Kanälen 15 hin durch Öffnungen aufweisende Platten 18 oder Gitter abgedeckt ist. Die Kanäle 15 der rechten und linken Seite können auch im unteren Bereich völlig voneinander getrennt sein, wobei der Druckraum 17 integriert ist. Auf die Platten 18 oder Gitter kann auch verzichtet werden.

Am Boden der Ruhekammer 7 sind Ansaugöffnungen 19 eines Ventilators 20 ausgeführt. Die Druckseite des Ventilators 20 ist mit den Druckräumen 17 der Vorwärmzone 6 und der Nachheizzone 8 verbunden.

Die Kanäle 15 weisen im oberen geschlossenen Teil zwischen der Trennwand 16 und der Gehäuseseitenwand mit Drosseln versehene Abluftstutzen 21 auf, die zur Temperaturregelung der Atmosphäre im Innern der Vorrichtung und gegebenenfalls zum Absaugen von Dämpfen dienen können.

Durch die dargelegte Anordnung der Reflektoren 9 wird die dahinterliegende Ofeninnenwand vor einer direkten Strahlung geschützt und durch die erzeugten Strömungsverhältnisse erfolgt auch deren Kühlung. Durch die erzielten Strömungsverhältnisse im Innern werden die Reflektoren auch vor der Ablagerung von Spalt-und Crackprodukten geschützt.

Vorzugsweise besteht die Wandung des Gehäuses 1 der Ruhezone 7 und auch in der sich zwischen der Einlaßöffnung 2 und der Vorwärmzone 6 befindenden Einlaßzone 22 sowie in der sich zwischen der Nachheizzone 8 und der Auslaßöffnung 3 befindenden Auslaßzone 23 aus einem die Infrarotstrahlung praktisch nicht absorbierenden Material. Diese Wandung kann wie die Reflektoren aus einer hochglänzenden Schicht, z. B. eloxiertem Aluminium bestehen und ebenso räumlich strukturiert sein. Hierdurch lassen sich durch den Billiardeffekt durch das Gehäuse vagabundierende Infrarotstrahlen zurück auf das Werkstück lenken und es wird dadurch in Verbindung mit der Luftströmung im Gehäuse eine nennenswerte Aufheizung der Wandung vermieden, die spezielle Isolationen unnötig macht.

Die erfindungsgemäße Vorrichtung arbeitet wie folgt:

Vor der Inbetriebnahme werden der Abstand der Reflektoren 9 bzw: der Reflektorwände 10, 10' entsprechend der Größe des zu behandelnden Werkstücks 5 und dem optimalen Wirkabstand der verwendeten IR-Strahler 13 eingestellt. Entsprechend der Gestalt und Beschaffenheit des Werkstücks 5 und der Beschichtung sowie der davon abhängigen benötigten Wärmemenge werden die Anzahl, die Verteilung und die Art der Infrarotstrahler 13 gewählt und entsprechend auch der Abstand der Reflektoren 9 voneinander. Werden immer gleiche oder gleichartige Gegenstände der Behandlung unterzogen, wird diese Einstellung nur einmal bei der Inbetriebnahme vorgenommen. Mittelwellige Infrarotstrahler mit einer Wellenlänge von λ 2 bis 3 haben sich besonders bewährt.

Sodann wird ein Teil der vorgesehenen IP-Strahler 13 oder alle - mit reduzierter Leistung - sowie der Ventilator 20 eingeschaltet. Hierdurch wird im Vorrichtungsinnern die jeweils benötigte Leerlauftemperatur eingestellt. Durch die beschriebene Anordnung des Ventilators 20 stellt sich in der Ruhezone 7 und auch in den Bestrahlungsräumen der Vorwärm- und Nachheizzonen 6, 8 ein Unterdruck ein, während sich in den Kanälen 15 ein Überdruck aufbaut. Hierdurch bildet sich eine Strömung aus den Kanälen 15, die die Reflektoren 9 umfließend in die Bestrahlungsräume hinein und um die Werkstücke 5 herum in die Ruhezone 7 aus. Durch diese Strömung werden die Reflektoren 9 gekühlt und Anteile der konvektiven Wärme für die Behandlung der Werkstücke 5 gewonnen. Die Strömungsbewegung ist mit Pfeilen in den Figuren angedeutet.

Wird durch einen Melder ein Werkstück 5 avisiert, werden die IR-Strahler 13, gesteuert durch einen Pilotstrahler, hochgefahren und erreichen beim Eintritt des Werkstücks 5 in den Bestrahlungsraum der Vorwärmzone 6 ihre normale Leistung. Durch die Art und Anordnung der Reflektoren 9 wird die Strahlung der IR-Strahler 13 im Bestrahlungsraum diffus verteilt und somit auch teilweise von anderen Reflektoren 9 reflektiert, bevor sie das Werkstück 5 erreichen. Durch diese Reflektionen können auch Hinterschnitte und Vertiefungen erreicht werden, die bei einem geradlinigen Strahlengang im Schatten liegen würden. Hierdurch und durch das oben erwähnte Umströmen wird eine gleichmäßigere Erwärmung erzielt. Das Werkstück 5 gelangt dann in die Ruhezone 7 ohne IR-Strahler. Hier erfolgt nicht nur keine Wärmezufuhr, sondern durch die Strömung eine geringe Kühlung der Oberfläche, so daß die vom Oberflächenbereich aufgenommene Wärme ins Innere abfließen kann und im Sinne eines Temperaturausgleichs innerhalb des Werkstücks zwischen dick- und dünnwandigen Teilen wirkt. Irgendwelchen möglichen Verbrennungen durch Temperaturstaus wird somit wirksam vorgebaut. Außerdem erfolgt von innen heraus ein Temperaturfluß in die Zonen, wo die Strahlung nicht oder nur in geringem Maße die Oberfläche erreichen konnte, so daß auch die Qualität der Behandlung verbessert wird. In der Nachheizzone 8 erfolgt dann eine der in der Vorwärmzone 6 durchgeführten Behandlung entsprechende Endbehandlung. Bei Verlassen der Nachheizone 8 sind die Werkstücke 5 fertig behandelt, d.h. die Beschichtung ist vollständig und hochwertig ausgehärtet. Bei sehr komplizierten Werkstücken 5 können gegebenenfalls mehrere Ruhe- und Nachheizbehandlungen, die gegebenenfalls zeitlich verkürzt sind, durchgeführt werden.

### Beispiel

Eine Vorrichtung der beschriebenen Art wurde mit mittelwelligen Zwillingsrohr IR-Quarz-Strahlern mit achtförmigem Querschnitt und durch eine Goldschicht abgedeckter Rückseite und mit Reflektoren mit einer räumlich strukturierten Reflektorfläche aus hochglänzendem eloxiertem Aluminium bestückt.

Der Seitenabstand zwischen den benachbarten Reflektoren betrug 15 mm, der zwischen den Zentralachsen der IR-Strahler 65 mm. Die Flächenleistung der Strahler lag zwischen 30 und 36 kW/m². Die Leerlaufleistung betrug 10 % der installierten Leistung. Durch die Vorrichtung wurden pulverbeschichtete Gußwerkstücke (z. B. aus Grauguß), zum Teil mit komplizierten Formen, mit einer Geschwindigkeit von 1 m/min ohne Drehung der Werkstücke durchgeschleust. Beim konkreten Beispiel verblieben die Werkstücke 2 Minuten in der Vorwärmzone, 1 Minute in der Ruhezone und 1 bis 1,5 Minuten in der Nachheizzone. Nach 2 Minuten war ein Anschmelzen des Pulvers auf den direkt den Strahlern zugekehrten Seiten zu beobachten. In diesem Augenblick sollte die Ruhezone erreicht werden. Die Temperatur in der Vorwärmzone und der Nachheizzone wurde auf 200°C begrenzt.

Zur kurzzeitigen Regelung kann auch durch den Abluftstutzen 21 Luft abgeführt werden, was ein stärkeres Ansaugen von Umgebungsluft durch die Eintritts- bzw. Austrittsöffnungen 2,3 bedingt. In den Bestrahlungsräumen und in der Ruhezone 7 wurde ein geringer Unterdruck von ca. 10 Pa und in den Kanälen 15 ein geringer Überdruck von 500 Pa aufrechterhalten. Durch die erzielte Strömung und das Weglassen der IR-Strahler ergab sich in der Ruhezone 7 eine um ca. 30° C niedrigere Temperatur.

Die beschichteten Werkstücke 5 wiesen nach dem Austritt aus der Vorrichtung und dem Abkühlen gleichmäßig ausgelierte hochwertige Beschichtungen auf.

Bei bekannten Trockenverfahren, die für Werkstücke aus Grauguß mit unregelmäßiger Gestalt geeignet sind, ist für gleiche Werkstücke eine Gesamtverweilzeit von 40 bis 45 Minuten erforderlich.

## Patentansprüche

1. Vorrichtung zum Trocknen von beschichteten, insbesondere pulverbeschichteten, Werkstücken (5) durch IR-Strahlung, wobei die Werkstücke in mehreren Zonen (6 - 8) bei einer bestimmten Temperatur getrocknet werden und in den Zonen eine Luftströmung vorgesehen ist, mit einem Gehäuse (1), in dem in mehreren Zonen im Abstand von den Gehäusewänden verstellbare Infrarotstrahler und Reflektoren (9) angeordnet sind, die einen Bestrahlungsraum einschlieneß, mit Ein- und Auslaßöffnungen (2, 3) sowie einem Transportmittel (4) zum Transport der Werkstücke durch das Gehäuse und mit einer Ansaugvorrichtung (20), wobei zwischen einer Vorwärmzone (6) und Nachheizzone (8) eine Ruhezone (7) ohne Infrarotstrahler angeordnet ist,
dadurch gekennzeichnet, daß die Ansaugvorrichtung (20) in der Ruhezone (7) so angeordnet ist, daß sich eine die Reflektoren (9) umfließende Luftströmung in die Bestrahlungsräume hinein und um die Werkstücke (5) herum in die Ruhezone (7) ausbildet und daß die Reflektoren (9) eine hochglänzende und räumlich strukturierte Wirkfläche aufweisen.

2. Vorrichtung nach Anspruch 1, dadurch gekennzeichnet, daß die Bestrahlungsräume einen der Form der Werkstücke (5) anpaßbaren veränderbaren Querschnitt aufweisen.

3. Vorrichtung nach Anspruch 2, dadurch gekennzeichnet, daß mindestens die parallel zu den Seitenwänden des Gehäuses (1) angeordneten Reflektoren (9) winkelverstellbar bezüglich der jeweils benachbarten Gehäuseseitenwand angeordnet sind.

4. Vorrichtung nach einem der Ansprüche 1 bis 3, dadurch gekennzeichnet, daß benachbarte Reflektoren (9) mit einem größenänderbaren Seitenzwischenraum zueinander angeordnet sind.

5. Vorrichtung nach einem der Ansprüche 1 bis 4, dadurch gekennzeichnet, daß zwischen der Gehäuseinnenwandung und der Rückseite der Reflektoren (9) ein Kanal (15) besteht, mit dem der Druckstutzen der Ansaugvorrichtung (20) verbunden ist.

6. Vorrichtung nach Anspruch 5, dadurch gekennzeichnet, daß die den Kanal (15) begrenzenden Rückseiten der Reflektoren (9) und die Gehäusewandung strömungsgünstig gestaltet sind.

7. Vorrichtung nach einem der Ansprüche 1 bis 6, dadurch gekennzeichnet, daß die Innenwände des Gehäuses (1) eine hochglänzende und räumlich strukturierte Wirkfläche aufweisen.

## Claims

1. An apparatus for drying coated articles (5) in particular powder-coated articles (5), by infra-red radiation, wherein the articles are dried in several zones (6 - 8) at a certain temperature, and an air flow is provided in the zones, with a housing (1) in which adjustable infra-red radiators and reflectors (9) are arranged in several zones at a distance from the housing walls, the infra-red radiators and reflectors (9) enclosing an irradiation chamber with inlet and outlet openings (2, 3) as well as a conveyor (4) for conveying the articles through the housing and with an aspirator (20), wherein a rest zone (7) without infra-red radiators is arranged between a preheating zone (6) and an after-heating zone (8), characterised in that the aspirator (20) is arranged in the rest zone (7) in such a way that an air flow passing round the reflectors (9) into the irradiation chambers and round the articles (5) into the rest zone (7) is formed and in that the reflectors (9) have a highly lustrous and three dimensionally structured active surface.

2. An apparatus according to Claim 1, characterised in that the irradiation chambers have a variable cross-section which can be adapted to the shape of the articles (5).

3. An apparatus according to Claim 2, characterised in that at least the reflectors (9) arranged parallel to the lateral walls of the housing (1) are arranged so as to be angularly adjustable with respect to the adjacent lateral wall of the housing in each case.

4. An apparatus according to one of Claims 1 to 3, characterised in that adjacent reflectors (9) are arranged with a lateral space of variable size between them.

5. An apparatus according to one of Claims 1 to 4, characterised in that a channel (15) is formed between the internal housing wall and the rear side of the reflectors (9), to which channel (15) the pressure nozzle of the aspirator (20) is connected.

6. An apparatus according to Claim 5, characterised in that the rear sides of the reflectors (9) limiting the channel (15) and the housing wall are designed so as to promote the flow.

7. An apparatus according to one of Claims 1 to 6, characterised in that the internal walls of the housing (1) have a highly lustrous and three dimensionally structured active surface.

## Revendications

1. Dispositif pour sécher des pièces à usiner (5) enduites d'un revêtement, notamment recouvertes d'une poudre, au moyen d'un rayonnement infrarouge, dans lequel les pièces à usiner sont séchées à une température déterminée dans plusieurs zones (6 - 8), ou est prévue une circulation d'air, le dispositif comportant une enceinte (1), dans laquelle se trouvent disposés, dans plusieurs zones, des émetteurs à infrarouge et des réflecteurs (9), dont la distance est réglable par rapport aux parois de l'enceinte et qui délirmitent un espace d'irradiation, des ouvertures d'admission et de sortie (2, 3) ainsi que des moyens de transport (4) servant à transporter les pièces à usiner à travers l'enceinte, et un système d'aspiration (20), une zone de repos (7) ne comportant aucun émetteur à infrarouge étant ménagée entre une zone de pré-chauffage (6) et une zone de post-chauffage (8), caractérisé en ce que le dispositif d'aspiration (20) est disposé dans la zone de repos (7) de telle sorte qu'il s'établisse une circulation d'air enveloppant les réflecteurs (9) et pénétrant dans les espaces d'irradiation et dans la zone de repos (7) autour des pièces à usiner (5), et en ce que les réflecteurs (9) possèdent une surface active à brillance élevée, structurée spatialement.

2. Dispositif selon la revendication 1, caractérisé en ce que les espaces d'irradiation possèdent une section transversale apte à être modifiée, qui peut être adaptée à la forme des pièces à usiner (5).

3. Dispositif selon la revendication 2, caractéerisé en ce qu'au moins les réflecteurs (9) disposés parallèlement aux parois latérales de l'enceinte (1), sont disposés de manière à être réglables angulairement par rapport à la paroi latérale voisine de l'enceinte.

4. Dispositif selon l'une quelconque des revendications 1 à 3, caractérisé en ce que des réflecteurs voisins (9) sont disposés de manière à délmiter entre eux un espace intercalaire latéral dont les dimensions peuvent être modifiées.

5. Dispositif selon l'une quelconque des revendications 1 à 4, caractérisé en ce qu'il existe entre la paroi intérieure de l'enceinte et la face arrière des réflecteurs (9) un canal (15) auquel est reliée la tubulure de refoulement du dispositif d'aspiration (20).

6. Dispositif selon la revendication 5, caractérisé en ce que les faces arrières des réflecteurs (9), qui délimitent le canal (15) et la paroi de l'enceinte, possèdent une configuration favorisant l'écoulement.

7. Dispositif selon l'une quelconque des revendications 1 à 6, caractérisé en ce que les parois intérieures de l'enceinte (1) possèdent une surface active à brillance élevée, structurée spatialement.
